# FASCICULE DE BREVET EUROPEEN

(11) **EP 0 771 930 B1**
(45) Date de publication et mention de la délivrance du brevet: **28.02.2001**
(21) Numéro de dépôt: 96810714.4
(22) Date de dépôt: 25.10.1996
(51) Int. Cl.: E06B 9/72, E06B 9/60, E04F 10/06

(54) **Dispositif de manoeuvre d'un élément de fermeture comprenant un accouplement à friction**
Betätigungsvorrichtung für ein Verschlusselement mit einer Rutschkupplung
Operating device of a closing element comprising a frictional clutch

(30) Priorité: 30.10.1995 CH 306695
(43) Date de publication de la demande: 07.05.1997
(73) Titulaire: SOMFY, F-74300 Cluses (FR)
(72) Inventeur: Boiteau, Jean-Philippe, 74950 Scionzier (FR)
(74) Mandataire: Meylan, Robert Maurice

(56) Documents cités:
- DE-A- 3 608 988
- FR-A- 2 337 809

## Description

L'invention concerne un dispositif de manoeuvre d'un élément de fermeture se déplaçant au moins approximativement verticalement, comprenant un moteur, un réducteur, un arbre d'entraînement de l'élément de fermeture et un mécanisme de transmission entre le réducteur et l'arbre d'entraînement, ce mécanisme de transmission autorisant le débrayage de l'élément de fermeture en descente lorsqu'une force résistante s'oppose à sa descente.

Un tel dispositif est connu notamment de la demande de brevet DE 36 08 988. Le mécanisme de transmission est un accouplement unidirectionnel de type roue libre assurant l'entraînement de l'élément de fermeture en montée. Ce dispositif est équipé en outre d'une commande manuelle permettant d'entraîner l'élément de fermeture, en particulier d'ouvrir un volet roulant en cas de panne du moteur, par exemple lors d'une coupure de l'alimentation électrique. Cette commande manuelle comprend une transmission par vis et roue dentée, c'est-à-dire une transmission présentant une démultiplication importante. Une telle commande manuelle ne permet pas une ouverture rapide de l'élément de fermeture en cas d'urgence. On connaît également des dispositifs du même genre dans lesquels il est prévu un mécanisme spécial de commande de dépannage. Cette commande ne permet pas non plus l'ouverture rapide, le poids de l'élément de fermeture induisant une démultiplication dans le mécanisme.

On connaît par ailleurs des dispositifs d'entraînement équipés d'un frein débrayable et comprenant un ressort de compensation du poids de l'élément de fermeture. Pour permettre une ouverture manuelle rapide de l'élément de fermeture, on a d'abord pensé équiper un tel dispositif d'un mécanisme d'entraînement unidirectionnel. Ceci ne permet toutefois pas de résoudre de façon satisfaisante le problème de la sécurité. En effet, l'arbre d'entraînement étant en général surcompensé pour faciliter la levée de l'élément de fermeture, il n'est plus possible d'assurer sa descente électriquement, la transmission unidirectionnelle étant incapable de fournir à l'élément de fermeture l'effort nécessaire pour. surmonter l'effet de la surcompensation

L'invention a pour but de réaliser, par des moyens simples, un dispositif de manoeuvre d'un élément de fermeture à moteur électrique susceptible d'être ouvert manuellement très rapidement.

Le dispositif selon l'invention est caractérisé en ce qu'il comprend des moyens élastiques de compensation du poids de l'élément de fermeture et en ce que le mécanisme de transmission est au moins constitué d'un accouplement à friction.

Il convient de souligner que le dispositif selon l'invention ne comprend pas de frein, ce qui permet d'éviter le système de débrayage de frein.

Un accouplement unidirectionnel peut être associé à l'accouplement à friction de telle sorte qu'en montée, l'entraînement de l'arbre d'entraînement est assuré par le mécanisme d'accouplement unidirectionnel, tandis qu'en descente, l'entraînement est assuré par l'accouplement à friction.

La présence d'un accouplement à friction permet d'avoir une compensation moins précise du poids de l'élément de fermeture. L'entraînement est moins sensible aux variations induites par le vieillissement de l'installation, ainsi qu'à l'usure de ses constituants.

L'entraînement manuel de l'élément de fermeture peut se faire soit en agissant directement sur cet élément de fermeture, soit, quand cela est possible, en agissant directement sur son arbre d'entraînement.

Le dessin annexé représente, à titre d'exemple, un mode d'exécution de l'invention.

La figure 1 est une vue en coupe axiale d'un dispositif d'entraînement d'un volet roulant.

La figure 2 est une vue en coupe et en demi-coupe selon II-II de la figure 3 du mécanisme de transmission 6 de la figure 1.

La figure 3 est une vue en demi-coupe axiale, selon III-III de la figure 2 du mécanisme de transmission.

La figure 1 représente un tube d'enroulement 1 de volet roulant monté dans une embrasure de fenêtre 2. Le volet roulant n'a pas été représenté. A son extrémité gauche, le tube d'enroulement 1 est supporté par un roulement 3 supporté lui-même par un moto-réducteur 4 monté à l'intérieur du tube d'enroulement 1 et fixé à l'embrasure 2. A son autre extrémité, le tube d'enroulement 1 est monté rotativement sur un disque 5 fixe en rotation dans l'embrasure 2. Le moto-réducteur 4 entraîne le tube d'enroulement par l'intermédiaire d'un dispositif de transmission 6.

Le tube d'enroulement 1 est en outre solidaire en rotation d'un disque 7 relié au disque fixe 5 par un ressort à boudin 8 travaillant en torsion de manière à compenser le poids du volet roulant lors de son déroulement.

Le dispositif de transmission 6 est représenté aux figures 2 et 3. Il comprend une couronne 9 solidaire en rotation du tube d'enroulement 1 et présentant intérieurement deux encoches opposées 10 et un disque 11 solidaire en rotation de l'arbre de sortie du moto-réducteur 4. Ce disque 11 est muni, de manière connue en soi, de deux cliquets 12 montés respectivement sur un ressort 13 et coopérant avec les encoches 10 de la couronne 9 pour assurer l'entraînement unidirectionnel du tube d'enroulement 1 dans le sens de l'enroulement du volet roulant.

Le dispositif de transmission 6 comprend en outre un accouplement à friction logé dans la couronne 9. Cet accouplement à friction est constitué d'une paire de rondelles en acier tronconiques 14 et 15 comprimées entre le disque 11 et un flasque fileté 16 vissé dans la couronne 9 de telle sorte qu'il est solidaire en rotation de la couronne 9.

A la montée, l'enroulement est assuré par l'accouplement unidirectionnel. A la descente, si le volet roulant rencontre un obstacle, le moteur peut continuer de tourner sans entraîner le tube d'enroulement 1 et l'accouplement à friction patine. En descente normale, l'entraînement du tube d'enroulement 1 par le moteur s'effectue par l'accouplement à friction.

En cas de panne électrique, le volet roulant peut être enroulé manuellement en relevant directement le volet roulant. Cette opération est aisée en raison de l'absence de frein et de la compensation du poids du volet roulant.

Dans une exécution simplifiée, l'accouplement unidirectionnel est supprimé. Dans ce cas, l'accouplement à friction joue aussi bien à la montée qu'à la descente. La sécurité en cas d'obstacle en montée est également assurée, puisque, dans ce cas, l'accouplement à friction peut patiner aussi bien qu'à la descente.

Le dispositif peut être muni d'un verrou activé manuellement ou automatiquement lorsque le volet roulant est fermé de manière à empêcher une ouverture par des personnes non autorisées et d'assurer la sécurité anti-effraction.

Le dispositif selon l'invention est applicable à tous éléments de fermeture se déplaçant verticalement ou obliquement.

## Revendications

1. Dispositif de manoeuvre d'un élément de fermeture se déplaçant verticalement ou obliquement, comprenant un moteur (4), un réducteur (4), un arbre d'entraînement (1) de l'élément de fermeture et un mécanisme de transmission (6) entre le réducteur et l'arbre d'entraînement, ce mécanisme de transmission autorisant le débrayage de l'élément de fermeture en descente lorsqu'une force résistante s'oppose à sa descente, caractérisé en ce qu'il comprend des moyens élastiques (8) de compensation du poids de l'élément de fermeture et en ce que le mécanisme de transmission (6) est constitué au moins d'un accouplement à friction (11, 14, 15, 16).

2. Dispositif selon la revendication 1, caractérisé en ce que le mécanisme de transmission (6) comprend en outre un mécanisme d'accouplement unidirectionnel (9, 12).

3. Dispositif selon la revendication 2, dans lequel le mécanisme d'accouplement unidirectionnel est constitué d'un disque (11) solidaire de l'arbre de sortie du réducteur et muni de cliquets (12) coopérant avec des encoches (10) d'une couronne (9) solidaire de l'arbre d'entraînement (1) de l'élément de fermeture, caractérisé en ce que l'accouplement à friction (11, 14, 15, 16) est logé à l'intérieur de ladite couronne (9) et assure l'accouplement à friction entre le disque (11) de l'accouplement unidirectionnel et un flasque (16) solidaire en rotation de la couronne (9).

## Patentansprüche

1. Betätigungsvorrichtung für ein vertikal oder schräg verschiebbares Verschlusselement, mit einem Motor (4), einem Untersetzungsgetriebe (4), einer Antriebswelle (1) für das Verschlusselement und einem zwischen dem Untersetzungsgetriebe und der Antriebswelle angeordneten Übertragungsmechanismus (6), der das Verschlusselement bei seiner Abwärtsbewegung zu entkuppeln erlaubt, wenn eine Widerstandskraft seiner Abwärtsbewegung entgegenwirkt, dadurch gekennzeichnet, dass die Vorrichtung elastische Mittel (8) zum Kompensieren des Gewichts des Verschlusselements aufweist und dass der Übertragungsmechanismus (6) aus wenigstens einer Rutschkupplung (11, 14, 15, 16) besteht.

2. Vorrichtung nach Anspruch 1, dadurch gekennzeichnet, dass der Übertragungsmechanismus (6) ausserdem eine Einrichtungskupplung (9, 12) aufweist.

3. Vorrichtung nach Anspruch 2, bei welcher die Einrichtungskupplung aus einer fest an der Ausgangswelle des Untersetzungsgetriebes angebrachten Scheibe (11) besteht, die mit Sperrklinken (12) versehen ist, welche mit den Vertiefungen einer Krone (9) zusammenwirken, die an der Antriebswelle (1) des Verschlusselements befestigt ist, dadurch gekennzeichnet, dass die Rutschkupplung (11), 14, 14, 16) im Inneren der erwähnten Krone (9) untergebracht ist und das Rutschkuppeln zwischen der Scheibe (11) der Einrichtungskupplung und einem drehfest an der Krone (9) angebrachten Flansch (16) gewährleistet.

## Claims

1. Device for operating a closure element which moves vertically or obliquely, comprising a motor (4), reduction gearing (4), a drive shaft (1) for the closure element and a transmission mechanism (6) between the reduction gearing and the drive shaft, this transmission mechanism allowing the closure element being lowered to be disengaged when a resistive force opposes the lowering thereof, characterized in that it comprises elastic means (8) for compensating for the weight of the closure element and in that the transmission mechanism (6) consists at least of a friction coupling (11, 14, 15, 16).

2. Device as claimed in claim 1, characterized in that the transmission mechanism (6) further comprises a one-way coupling mechanism (9,12).

3. Device as claimed in claim 2, in which the one-way coupling mechanism consists of a disk (11) integral with the output shaft of the reduction gearing and equipped with pawls (12) interacting with notches (10) of an annulus (9) integral with the drive shaft (1) for the closure element, characterized in that the friction coupling (11, 14, 15, 16) is housed inside said annulus (9) and provides friction coupling between the disk (11) of the one-way coupling and a flange (16) integral in terms of rotation with the annulus (9).
